# EUROPÄISCHE PATENTSCHRIFT

(11) **EP 2 236 389 B1**
(45) Veröffentlichungstag und Bekanntmachung des Hinweises auf die Patenterteilung: **22.08.2012**
(21) Anmeldenummer: 10157004.2
(22) Anmeldetag: 19.03.2010
(51) Int. Cl.: B61L 27/00

(54) **Verfahren zum Absetzen von Störungsmeldungen von einer dezentralen Funktionseinheit in einem Sicherungssystem für schienengebundenen Verkehr**
Method for settling error messages of a decentralised function unit in a securing system for rail-bound traffic
Procédé de dépôt de signalements des perturbations d'une unité de fonctionnement décentralisée dans un système de sécurisation pour trafic sur rails

(30) Priorität: 30.03.2009 EP 09156684
(43) Veröffentlichungstag der Anmeldung: 06.10.2010
(73) Patentinhaber: Siemens Schweiz AG, 8047 Zürich (CH)
(72) Erfinder: Baumann, René, 8424 Embrach (CH)
(74) Vertreter: Fischer, Michael

(56) Entgegenhaltungen:
- EP-A1- 0 957 020
- EP-A1- 1 990 252
- EP-A2- 1 258 412

## Beschreibung

Die vorliegende Erfindung bezieht sich auf ein Verfahren und eine Vorrichtung zum Absetzen von Störungsmeldungen von einer dezentralen Funktionseinheit in einem Sicherungssystem für schienengebundenen Verkehr.

Dezentrale Funktionseinheiten in Eisenbahn-Sicherungsanlagen haben in gewissen funktionalen und schaltungstechnischen Ausprägungen keine direkten elektrischen Verbindungen zu den zentralen Bereichen der ihr zugehörigen Sicherungsanlage, wie z.B. zu Stellwerken, um Informationen zum Betriebszustand beim Auftreten einer Regelabweichung in der bestimmungsgemässen Funktionalität mittels einer Störungsmeldung abzusetzen.

Es kommt hinzu, dass Versorgungsenergie in den dezentralen Bereichen infolge ihrer aufwendigen Bereitstellung durch die Erfüllung der Kenngrössen "Verfügbarkeit und Qualität" nur sehr eingeschränkt bereitgestellt werden kann.

Die Bahnbetreiber ihrerseits haben die Aufgabe, den Betrieb möglichst störungsfrei und damit genau nach Fahrplan abzuwickeln. Gelingt das nicht, so kommt es zur Verschiebung der fahrplanmässigen Betriebsordnung und zum Teil auch zur Verärgerung der Bahnbenutzer und in der Folge ist durch Rückerstattungen oder Preisabschlägen an die Kunden mit Einbussen im Ergebnis beim Betreiber zu rechnen.

Es ist deshalb wichtig, dass funktionale Störungen und insbesondere solche durch Ausfälle von Funktionseinheiten in der Infrastruktur unverzüglich an eine zentrale Stelle gemeldet werden. Damit eingeschlossen sind auch die dezentralen Einheiten der Sicherungsanlagen.

Dadurch können ohne Verzögerung geeignete Massnahmen für die operative fahrdienstliche Ebene sowie für die Instandstellung der ausgefallenen Einheiten eingeleitet werden.

Ein Teil der Funktionseinheiten kann mittels Datenaustausch von Zustandsparametern oder auch über eine quantitative Bewertung stromkreistypischer Parameter durch die Stellwerkanschaltung von der zentralen Seite her auf ihren Funktionsstatus bewertet werden. Die vollständige Abdeckung der Überprüfung ist dabei jedoch nicht gegeben.

Schwierig bis meist unmöglich ist es in der Regel, eine Störinformation an die zentrale Empfängerstelle durchzuleiten, wenn die betrachteten Funktionseinheiten sich am Ende einer Funktionskette befinden und nur Information bei anderen Einheiten lesen, nicht aber schreiben. Sie haben somit keinen Zugang zu den Verbindungen in die zentralen Bereiche für das Absetzen von Störungsmeldungen. Es bestehen damit für die Rückmeldung von Störungen in den zentralen Bereich erhebliche Lücken. Diese Lücken sind umso grösser, je mehr noch ältere Technologien in der betrachteten Anlage eingesetzt werden, was gerade im Bereich von Relaisstellwerken noch wesentlich ausgeprägter ist als im Umfeld moderner elektronischer Stellwerke.

Der Erfindung liegt daher die Aufgabe zugrunde, ein Verfahren und eine Vorrichtung zum Absetzen von Störungsmeldungen von einer dezentralen Funktionseinheit in einem Sicherungssystem für schienengebundenen Verkehr anzugeben, bei denen Störungsmeldungen zuverlässig und mit Sicht auf den infrastrukturellen Aufwand einfach abgesetzt werden können. Die EP 0 957 020 A1 offenbart eine derartige Vorrichtung.

Diese Aufgabe wird durch die Merkmale der Patentansprüche 1 und 7 gelöst. Vorteilhafte Ausgestaltungen der Erfindung sind den davon abhängigen Patentansprüchen 2 bis 6 bzw. 8 bis 12 zu entnehmen.

Begleitend zu der immer stärkeren Präsenz von elektronischen Funktionseinheiten in den Schienennetzen der Bahnen ist somit die Frage nach der Energieversorgung und der Funktionsüberwachung solcher Einheiten gelöst. Die Anzahl der Einheiten nimmt Streckeneinheit resp. pro Streckenpunkt stetig zu, die Leistungsaufnahme geht tendenziell durch den Einsatz moderner Elektronik jedoch immer mehr zurück. Es werden daher vermehrt Speisesysteme verwendet, welche über einen Energiespeicher verfügen (z.B. Akku, über Supercap und andere), die aus einer oder mehr Quellen gespiesen werden. Sie arbeiten im Sub-Watt bis zum tieferen einstelligen Wattbereich.

Erfindungsgemäss ist es nun vorgesehen, die Speisung resp. die Speiseeinheit einer gestörten Funktionseinheit dahingehend zu nutzen, im dem die Speisung auf eine in der Automatisierungstechnik breit eingesetzte Mobileinheit (z.B. ein GSM Sendemodul) umgeschaltet wird und diese in der Folge eine Störungsmeldung für die gestörte Einheit absetzt. Dieses Verfahren kann single wie auch multiple angewendet werden, das heisst ein Sendemodul nimmt Fehlermeldungen/Zustandsmeldungen von nur einer oder von mehreren Funktionseinheiten entgegen und setzt sie ab.

Bevorzugte Ausführungsbeispiele der vorliegenden Erfindung werden anhand einer Zeichnung näher erläutert. Dabei zeigt die Figur in schematischer Ansicht ein Signal 2, das neben einem Gleis 4 angeordnet ist. Das Signal 2 verfügt im Bereich des Gleises 4 über eine Stromversorgung 6. Diese Stromversorgung 6 ist ein Teil der Steuerungseinheit 8 für das Signal 2. Die Spannungsversorgung 6 kann aber auch eine durch mehrere Steuerungseinheiten genutzte Energiebasis, welche eine dezentrale autonome oder teilautonome Produktion von elektrischer Betriebsenergie ermöglicht. Die Steuerungseinheit weist zudem ein Steuermodul 10 auf, das das Signal 2 und dessen Signallampen ansteuert. Das Steuermodul 10 weist aber auch einen Speicher auf, in dem eine Störungsmeldung 16 für die Funktionen des Signals 2 und der Steuerungseinheit 8 konfiguriert ist. Die Störungsmeldung 16 wird vorliegend über ein in die Steuerungseinheit 8 integrierte GSM-Funkmodul 14 abgesetzt.

Die Steuerungseinheit 8 (eine oder mehrere möglich) im Gleisbereich am lokal gleichen Ort, welche auf Ausfall überwacht werden müssen und über keine eigene Fehleroffenbarung über Stellwerkkabel oder Speisekabel 18 verfügen, verwendet beispielsweise ein bistabiles Relais 12, welches über einen Umschaltkontakt für die Speisung und einen Arbeitskontakt für die Betriebszustandsinformation verfügt.

Beim Initialisieren der Bahnanlage wird das bistabile Relais 12 in die Speisestellung für das zugehörige Steuermodul 10 gesetzt. Es liegt daher weder eine Speisespannung noch die Betriebszustandsinformation (Störungsinformation) am GSM-Funkmodul 14.

Kommt es nun aber zu einer Störung in der Steuerungseinheit 8 und dem von ihr gesteuerten Signal 2, so schaltet diese Steuerungseinheit ihr bistabiles Relais 12 für die Speisung um, trennt sich hinsichtlich des Teils für die Betriebszustandsinformation von der Versorgung und meldet für seine Betriebszustandsinformation den Zustand "gestört an das GSM-Funkmodul, welches eine Information mit den Koordinaten und allenfalls weiterer Information zur Störung an eine zentrale Stelle, wie z.B. das Stellwerk, meldet.

Die wesentlichen Schritte des Verfahrens sind daher wie folgt zusammenfassbar:
1. Initialisierung eines Sendemoduls (z.B. GSM-Funkmodul 14) durch die Speiseanschaltung (z.B. 6) über eines der bistabilen Speiseumschalt-Relais 12 einer der am Streckenpunkt, z.B. dem Signal 2, betriebenen Funktionseinheit, z.B. Steuerungseinheit 8.
2. Konfigurieren einer Störungsmeldung (z.B. in Form einer SMS, die eine Störinformation der Funktionseinheit umfasst).
3. Absenden der Störungsmeldung (SMS) vorzugsweise an die zentrale Störmeldestelle (wie z.B. ein zentrales Stellwerk) im Falle einer Störung.
4. Optional: periodische Wiederholung der Absetzung der Störmeldung
5. Optional: Empfangen einer Quittung (Empfangsbestätigung und damit Rücksetzen der SMS-Ausgabe.
6. Optional: Senden eines Alive-Telegramms
7. Optional: Senden von RAM(S) Meldungen

Ansatz für die angemessene Überprüfung der Funktion der Zustandsrückmeldung

Die Ausfallrate und damit die Zuverlässigkeit bei nicht bestromten (nicht im Betrieb stehenden) elektronischen Bauelementen sind signifikant kleiner als bei im Betrieb stehenden Elementen. Das gilt sinngemäss generell für Funktionseinheiten. Durch die Prüfung bei der Inbetriebnahme kann die bestimmungsgemässe Funktionalität festgestellt werden. Danach erhält die Sendeeinheit bei ordnungsgemässer Funktion der ihr zugeordneten Funktionseinheiten an einem Signalstandort keine Versorgungsenergie. Die Ausfallwahrscheinlichkeit ist somit sehr klein.

Besteht eine Anforderung an die durchgängige Offenbarung von Störungen in Streckenpunkten so kann bedarfsweise mit einer entsprechenden Steuerung periodisch das Sendemodul selbst für die Ausgabe einer Alive-Meldung (SMS) angestossen werden. In der Folge können auch die Funktionseinheiten im jeweiligen Streckenpunkt zum Senden von Status-Meldungen über das (temporär aktivierte) Sendemodul veranlasst werden. Überhaupt kann das bistabile Element nach dem Absetzen einer Störungsmeldung wieder in den normalen Betriebszustand schalten, damit die von der Funktionseinheit 8 noch störungsfrei zur Verfügung stellbaren Funktionalitäten weiter ausgeführt werden können.

Der besondere Pfiff der vorliegenden Erfindung wird daher darin gesehen, dass durch das Umlegen der Speisequelle von der gestörten Funktionseinheit auf bespielsweise ein ansonsten stromloses GSM- Funkmodul das Absetzen einer Störungsmeldung ermöglicht wird. Das Funkmodul kann dabei selbst auch auf Ausfälle überwacht werden. Es ist auch möglich, von der Position einer autonomen Steuereinheit aus ein auf die Funktionalität des Streckenpunktes abgestimmtes Testprogramm auszulösen.

## Patentansprüche

1. Verfahren zum Absetzen von Störungsmeldungen (16) von einer dezentralen Funktionseinheit (8) in einem Sicherungssystem für schienengebundenen Verkehr; umfassend die Schritte:
a) Zuordnen eines Kommunikationsmoduls (14) zur dezentralen Funktionseinheit (8) und Konfigurieren einer Störungsmeldung (16) für die dezentrale Funktionseinheit (8) ;
b) Verbinden der dezentralen Funktionseinheit (8) mit einer elektrischen Speiseeinrichtung (6);
c) Bereitstellen eines bistabilen Elements (12) zum Umschalten der elektrischen Versorgung durch die Speiseeinrichtung (6) von der dezentralen Funktionseinheit (8) auf das Kommunikationsmodul (14);
d) Auslösen der tatsächlichen Umschaltung der elektrischen Versorgung auf das Kommunikationsmodul (14) für den Fall der gestörten dezentralen Funktionseinheit (8), wobei die dezentrale Funktionseinheit (8) durch die Umschaltung versorgungslos wird; und
e) Aussenden der konfigurierten Störungsmeldung (16) mittels des Kommunikationsmoduls (14).

2. Verfahren nach Anspruch 1, wobei das Kommunikationsmodul (14) in der dezentralen Funktionseinheit (8) angeordnet wird.

3. Verfahren nach Anspruch 1 oder 2, wobei das Kommunikationsmodul (14) mehreren dezentralen Funktionseinheiten (8) zugeordnet wird.

4. Verfahren nach einem der Ansprüche 1 bis 3, wobei für die dezentrale Funktionseinheit (8) in periodischen Abständen ein funktionsspezifisches Testprogramm aktiviert wird.

5. Verfahren nach einem der Ansprüche 1 bis 4, wobei die dezentrale Funktionseinheit (8) selbsttätig in periodischen Abständen ein Umschalten der elektrischen Versorgung auf das Kommunikationsmodul zum Aussenden einer Testmeldung und/oder einer Statusmeldung für die dezentrale Funktionseinheit (8) ausführt.

6. Verfahren nach einem der Ansprüche 1 bis 4, wobei die dezentrale Funktionseinheit (8) in periodischen Abständen von einer übergeordneten Kontrolleinheit getriggert wird, die elektrische Versorgung auf das Kommunikationsmodul (14) umzuschalten, um eine Aussendung einer Testmeldung und/oder einer Statusmeldung für die dezentrale Funktionseinheit (8) zu ermöglichen.

7. System zum Absetzen von Störungsmeldungen von einer dezentralen Funktionseinheit (8) in einem Sicherungssystem für schienengebundenen Verkehr; umfassend:
a) zur dezentralen Funktionseinheit (8) ist ein Kommunikationsmodul (14) zuordenbar, und eine Störungsmeldung (16) für die dezentrale Funktionseinheit (8) ist konfigurierbar;
b) die dezentralen Funktionseinheit (8) ist mit einer elektrischen Speiseeinrichtung (6) verbindbar;
c) ein bistabiles Element (12) zum Umschalten der elektrischen Versorgung durch die Speiseeinrichtung (6) von der dezentralen Funktionseinheit (8) auf das Kommunikationsmodul (14);
d) die tatsächliche Umschaltung der elektrischen Versorgung auf das Kommunikationsmodul (14) für den Fall der gestörten dezentralen Funktionseinheit (8) ist auslösbar, wobei die dezentrale Funktionseinheit (8) mit dieser Umschaltung vorsorgungslos; und
e) die konfigurierte Störungsmeldung (16) ist mittels des Kommunikationsmoduls (14) aussendbar.

8. System nach Anspruch 7, wobei das Kommunikationsmodul (14) in der dezentralen Funktionseinheit (8) anordenbar ist.

9. System nach Anspruch 7 oder 8, wobei das Kommunikationsmodul (14) mehreren dezentralen Funktionseinheiten (8) zuordenbar ist.

10. System nach einem der Ansprüche 7 bis 9, wobei für die dezentrale Funktionseinheit (8) in periodischen Abständen ein funktionsspezifisches Testprogramm aktivierbar ist.

11. System nach einem der Ansprüche 7 bis 10, wobei die dezentrale Funktionseinheit (8) selbsttätig in periodischen Abständen ein Umschalten der elektrischen Versorgung auf das Kommunikationsmodul zum Aussenden einer Testmeldung und/oder einer Statusmeldung für die dezentrale Funktionseinheit (8) ausführt.

12. System nach einem der Ansprüche 7 bis 10, wobei die dezentrale Funktionseinheit (8) in periodischen Abständen von einer übergeordneten Kontrolleinheit getriggert wird, die elektrische Versorgung auf das Kommunikationsmodul (14) umzuschalten, um eine Aussendung einer Testmeldung und/oder einer Statusmeldung für die dezentrale Funktionseinheit (8) zu ermöglichen.

## Claims

1. Method for transmitting fault messages (16) from a decentralised functional unit (8) in a safety system for railbound traffic, comprising the steps of:
a) assigning a communication module (14) to the decentralised functional unit (8) and configuring a fault message (16) for the decentralised functional unit (8);
b) connecting the decentralised functional unit (8) to an electrical power feed device (6);
c) providing a bistable element (12) for switching over the electrical power supply by means of the feed device (6) from the decentralised functional unit (8) to the communication module (14);
d) triggering the actual switchover of the electrical power supply to the communication module (14) in the event of a malfunction of the decentralised functional unit (8), with the decentralised functional unit (8) being disconnected from the power supply as a result of the switchover; and
e) transmitting the configured fault message (16) by means of the communication module (14).

2. Method according to claim 1, wherein the communication module (14) is arranged in the decentralised functional unit (8) .

3. Method according to claim 1 or 2, wherein the communication module (14) is assigned to a plurality of decentralised functional units (8).

4. Method according to one of claims 1 to 3, wherein a function-specific test program is activated for the decentralised functional unit (8) at periodic intervals.

5. Method according to one of claims 1 to 4, wherein the decentralised functional unit (8) automatically executes a switchover of the electrical power supply to the communication module at periodic intervals for the purpose of transmitting a test message and/or a status message for the decentralised functional unit (8).

6. Method according to one of claims 1 to 4, wherein the decentralised functional unit (8) is triggered at periodic intervals by a higher-ranking control unit to switch over the electrical power supply to the communication module (14) in order to enable a test message and/or a status message to be transmitted for the decentralised functional unit (8).

7. System for transmitting fault messages from a decentralised functional unit (8) in a safety system for railbound traffic, comprising:
a) a communication module (14) can be assigned to the decentralised functional unit (8), and a fault message (16) can be configured for the decentralised functional unit (8);
b) the decentralised functional unit (8) can be connected to an electrical power feed device (6);
c) a bistable element (12) for switching over the electrical power supply by means of the feed device (6) from the decentralised functional unit (8) to the communication module (14);
d) the actual switchover of the electrical power supply to the communication module (14) can be triggered in the event of a malfunction of the decentralised functional unit (8), with the decentralised functional unit (8) being disconnected from the power supply at the time of the switchover; and
e) the configured fault message (16) can be transmitted by means of the communication module (14).

8. System according to claim 7, wherein the communication module (14) can be arranged in the decentralised functional unit (8).

9. System according to claim 7 or 8, wherein the communication module (14) can be assigned to a plurality of decentralised functional units (8).

10. System according to one of claims 7 to 9, wherein a function-specific test program can be activated for the decentralised functional unit (8) at periodic intervals.

11. System according to one of claims 7 to 10, wherein the decentralised functional unit (8) automatically executes a switchover of the electrical power supply to the communication module at periodic intervals for the purpose of transmitting a test message and/or a status message for the decentralised functional unit (8).

12. System according to one of claims 7 to 10, wherein the decentralised functional unit (8) is triggered at periodic intervals by a higher-ranking control unit to switch over the electrical power supply to the communication module (14) in order to enable a test message and/or a status message to be transmitted for the decentralised functional unit (8).

## Revendications

1. Procédé de transmission de messages ( 16 ) de dérangement par une unité ( 8 ) de fonctionnement décentralisée d'un système de sécurité pour le trafic ferroviaire, comprenant les stades dans lesquels :
a) on affecte un module ( 14 ) de communication à l'unité ( 8 ) de fonctionnement décentralisée et on configure un message ( 16 ) de dérangement pour l'unité ( 8 ) de fonctionnement décentralisée ;
b) on relie l'unité ( 8 ) de fonctionnement décentralisée à un dispositif ( 6 ) d'alimentation électrique ;
c) on met à disposition un élément ( 12 ) bistable pour commuter l'alimentation électrique par le dispositif ( 6 ) d'alimentation de l'unité ( 8 ) de fonctionnement décentralisée au module ( 14 ) de communication ;
d) on déclenche la commutation réelle de l'alimentation électrique sur le module ( 14 ) de communication, dans le cas où l'unité ( 8 ) de fonctionnement décentralisée est dérangée, l'unité ( 8 ) de fonctionnement décentralisée étant rendue désalimentée par la commutation ; et
e) on émet le message ( 16 ) de dérangement configuré à l'aide du module ( 14 ) de communication.

2. Procédé suivant la revendication 1, dans lequel le module ( 14 ) de communication est disposé dans l'unité ( 8 ) de fonctionnement décentralisée.

3. Procédé suivant la revendication 1 ou 2, dans lequel le module ( 14 ) de communication est associé à plusieurs unités ( 8 ) de fonctionnement décentralisées.

4. Procédé suivant l'une des revendications 1 à 3, dans lequel un programme de test spécifique à la fonction est activé à des intervalles périodiques pour l'unité ( 8 ) de fonctionnement décentralisée.

5. Procédé suivant l'une des revendications 1 à 4, dans lequel l'unité ( 8 ) de fonctionnement décentralisée exécute automatiquement à des intervalles périodiques une commutation de l'alimentation électrique sur le module de communication pour l'émission d'un message de test et/ou d'un message de statut de l'unité ( 8 ) de fonctionnement décentralisée.

6. Procédé suivant l'une des revendications 1 à 4, dans lequel l'unité ( 8 ) de fonctionnement décentralisée est déclenchée à des intervalles périodiques par une unité de contrôle supérieure hiérarchiquement, qui commute l'alimentation électrique sur le module ( 14 ) de communication pour rendre possible une émission d'un message de test et/ou de message de statut de l'unité ( 8 ) de fonctionnement décentralisée.

7. Système de transmission de message de dérangement par une unité ( 8 ) de fonctionnement décentralisée d'un système de sécurité pour le trafic ferroviaire, comprenant .
a) à l'unité ( 8 ) de fonctionnement décentralisée peut être associé un module ( 14 ) de communication et un message ( 16 ) de dérangement de l'unité ( 8 ) de fonctionnement décentralisée peut être configuré ;
b) l'unité ( 8 ) de fonctionnement décentralisée peut être reliée à un dispositif ( 6 ) d'alimentation électrique ;
c) un élément ( 12 ) bistable pour commuter l'alimentation électrique par le dispositif ( 6 ) d'alimentation de l'unité ( 8 ) de fonctionnement décentralisée au module ( 14 ) de communication ;
d) la commutation effective de l'alimentation électrique sur le module ( 14 ) de communication peut être déclenchée, dans le cas où l'unité ( 8 ) de fonctionnement décentralisée est dérangée, l'unité ( 8 ) de fonctionnement décentralisée étant désalimentée par cette commutation ; et
e) le message ( 16 ) de dérangement configuré peut être émis au moyen du module ( 14 ) de communication.

8. Système suivant la revendication 7, dans lequel le module ( 14 ) de communication peut être disposé dans l'unité ( 8 ) de fonctionnement décentralisée.

9. Système suivant la revendication 7 ou 8, dans lequel le module ( 14 ) de communication peut être associé à plusieurs unités ( 8 ) de fonctionnement décentralisées.

10. Système suivant l'une des revendications 7 à 9, dans lequel, pour l'unité ( 8 ) de fonctionnement décentralisée, un programme de test spécifique à la fonction peut être activé à des intervalles périodiques.

11. Système suivant l'une des revendications 7 à 10, dans lequel l'unité ( 8 ) de fonctionnement décentralisée exécute automatiquement à des intervalles périodiques une commutation de l'alimentation électrique sur le module de communication pour l'émission d'un message de test et/ou d'un message de statut de l'unité ( 8 ) de fonctionnement décentralisée.

12. Système suivant l'une des revendications 7 à 10, dans lequel l'unité ( 8 ) de fonctionnement décentralisée est déclenchée à des intervalles périodiques par une unité de contrôle supérieure hiérarchiquement, qui commute l'alimentation électrique sur le module ( 14 ) de communication pour rendre possible une émission d'un message de test et/ou de message de statut de l'unité ( 8 ) de fonctionnement décentralisée.
